# FASCICULE DE BREVET EUROPEEN

(11) **EP 0 169 499 B1**
(45) Date de publication et mention de la délivrance du brevet: **09.11.1988**
(21) Numéro de dépôt: 85108963.1
(22) Date de dépôt: 18.07.1985
(51) Int. Cl.: B65B 7/20, B65D 5/10

(54) **Cartonnage et dispositif pour sa fermeture**
Karton und Vorrichtung zum VerschlieBen des Kartons
Carton and device for closing it

(30) Priorité: 20.07.1984 FR 8411576
(43) Date de publication de la demande: 29.01.1986
(73) Titulaire: LES CABLES DE LYON Société anonyme dite:, F-92111 Clichy Cedex (FR)
(72) Inventeur: Reybet, Manuel, F-71400 Autun (FR); Richard, Pierre, F-71400 Autun (FR)
(74) Mandataire: Weinmiller, Jürgen

(56) Documents cités:
- FR-A- 1 435 905
- NL-A- 8 100 949
- US-A- 3 272 421

## Description

La présente invention concerne un cartonnage comportant un couvercle constitué d'un rabat intérieur et d'un rabat extérieur destinés à être superposés, le rabat intérieur comportant au moins une ouverture, le rabat extérieur comportant dans la zone superposée à ladite ouverture une découpe présentant deux languettes, dont les segments d'attache situés au droit des deux côtés correspondants de l'ouverture, présentent une largeur de l'ordre de celle de ces côtés, chaque languette présentant parallèlement audit segment d'attache une zone de largeur supérieure à celle desdits côtés.

Elle s'étend en outre à un dispositif pour la fermeture d'un tel cartonnage, comportant un outil pour forcer les languettes dans l'ouverture.

Le document NL-A-8 100 949 décrit un cartonnage de ce genre, dans lequel des languettes de forme rectangulaire, surmontée d'une pointe triangulaire, d'un rabat extérieur, viennent s'engager dans l'ouverture d'un rabat intérieur, puis se replier pour maintenir solidaires les deux rabats.

Un tel cartonnage ne présente cependant pas une solidarisation très efficace des deux rabats et un verrouillage permanent, car si l'on tire sur le rabat extérieur vers le côté opposé à la pointe des languettes ce rabat peut se désolidariser du rabat intérieur.

Le document FR-A-1 435 905 décrit par ailleurs un dispositif de fermeture d'emballages par engagement d'une languette dans un orifice approximativement de même longueur, mais de largeur légèrement plus petite que la plus grande largeur de la languette, à l'aide d'un poussoir. Un tel dispositif nécessite cependant une grande précision de dispositif de fermeture, faute de quoi les languettes et/ou les bords des orifices risquent d'être endommagés, et la fermeture d'être de mauvaise qualité.

La présente invention a pour but de procurer un cartonnage dont les deux rabats soient solidarisés de façon très efficace, et dont la fermeture soit verrouillée de façon permanente, même si l'on tire sur le rabat extérieur dans une direction quelconque. Il a encore pour but de procurer un dispositif de fermeture qui n'endommage ni les languettes du rabat extérieur ni les bords de l'orifice du rabat intérieur, lors de l'opération de fermeture.

Le cartonnage selon l'invention est caractérisé en ce que l'ouverture de son rabat intérieur est sensiblement en forme de deux trapèzes en regard, ayant comme axe de symétrie la petite base commune à ces deux trapèzes, et en ce que les languettes du rabat extérieur sont symétriques par rapport à un axe de symétrie correspondant à celui des trapèzes de l'ouverture du rabat intérieur.

De préférence, l'ouverture du rabat intérieur comporte des lèvres latérales dans chacune desquelles est incisée une découpe linéaire suivant ledit axe de symétrie de l'ouverture.

Le dispositif de fermeture selon l'invention est caractérisé en ce que l'outil a une section transversale analogue à l'ouverture prévue dans le rabat intérieur, et en ce qu'il présente dans sa partie inférieure et suivant le petit axe de sa section transversale deux ergots symétriques pour coopérer respectivement avec les deux lèvres bordant ladite ouverture du rabat intérieur.

Pour obtenir la fermeture du cartonnage, on rabat les deux languettes autour des grandes bases de l'ouverture vers la face interne du rabat intérieur. Ces deux languettes se trouvent bloquées par la présence des deux lèvres du rabat intérieur adjacentes à l'ouverture et situées entre les deux grandes bases.

Les languettes peuvent présenter des formes arrondies ou polygonales. De même l'ouverture peut présenter la section longitudinale d'un diabolo.

Des moyens d'immobilisation, du genre vérin par exemple, sont prévus sur la partie supérieure du rabat extérieur pour maintenir la superposition des rabats.

D'autres caractéristiques et avantages de la présente invention apparaîtront au cours de la description suivante d'un mode de réalisation donné à titre illustratif mais nullement limitatif.

Dans le dessin annexé:
- la figure 1 est une vue partielle très schématique en perspective d'un cartonnage destiné à être fermé par le procédé selon l'invention,
- la figure 2 montre une ouverture du rabat intérieur du cartonnage de la figure 1,
- la figure 3 montre une découpe présentée par le rabat extérieur du cartonnage de la figure 1,
- la figure 4 montre les rabats des figures 2 et 3 après assemblage,
- la figure 5 montre une variante d'ouverture de la figure 2,
- la figure 6 montre une variante de découpe de la figure 3,
- la figure 7 est un schéma du dispositif pour la mise en oeuvre du procédé selon l'invention,
- la figure 8 est une vue schématique en coupe selon la ligne VIII-VIII de la figure 7,
- la figure 9 est une vue schématique en coupe selon la ligne IX de la figure 7.

On voit dans la figure 1 un cartonnage 1 dont le couvercle est constitué d'un rabat intérieur 2 et d'un rabat extérieur 3 destinés à être superposés. Les moyens de solidarisation 4, 5, 6 et 7 de ces deux rabats vont être explicités ci-après.

Dans le rabat intérieur 2 (voir figure 2) on prévoit une ou plusieurs ouvertures 11 présentant sensiblement la forme de deux trapèzes en regard, plus précisément la section longitudinale d'un diabolo dans le cas de la figure 2. Cette ouverture a un axe de symétrie 10 coïncidant avec la petite base commune aux deux trapèzes dont les grandes bases sont référencées 12 et 13. L'ouverture 11 est bordée de deux lèvres latérales 14 et 15 qui sont avantageusement découpées respectivement en 16 et 17 suivant l'axe 10.

Par ailleurs le rabat supérieur 3 (voir figure 3) est prédécoupé de manière à comporter deux languettes 21 et 22 symétriques par rapport à un axe 10' qui coïncidera avec l'axe 10 lorsque les rabats 2 et 3 seront superposés. Les segments d'attache 24 et 23 des languettes 21 et 22 sont destinés à venir au droit des grandes bases 12 et 13 lorsque les rabats 2 et 3 sont superposés. La Largeur de ces segments est sensiblement la même que celle de ces grandes bases.

Les deux languettes 21 et 22 s'élargissent à partir de leurs segments d'attache.

On a illustré schématiquement dans la figure 4, la superposition des rabats 2 et 3 après introduction des languettes 21 et 22 dans l'ouverture 11. Ces languettes sont rabattues et immobilisées grâce à la présence des deux lèvres 14 et 15. On obtient une solidarisation extrêmement efficace des deux rabats et un verrouillage qui se maintient, même si l'on tire sur le rabat extérieur dans une direction quelconque. En effet, le repli des deux languettes dans des sens opposés réalise un placage des deux rabats l'un contre l'autre et s'oppose à leur glissement l'un sur l'autre.

La figure 5 montre une variante de forme d'ouverture 31 du rabat 2 qui correspond plus précisément à un double trapèze d'axe de symétrie 30 et bordé de deux lèvres latérales 34 et 35. Cette ouverture est susceptible de coopérer avec deux languettes trapézoïdales 32 et 33 du rabat 3, dont l'axe de symétrie 30' est destiné à coïncider avec l'axe 30. Dans tous les cas la découpe des ouvertures et des languettes est effectuée par le façonnier du cartonnage pour un coût négligeable.

Pour réaliser automatiquement l'opération de fermeture, on peut mettre en oeuvre un dispositif tel que celui qui apparaît très schématiquement dans la figue 7. Un convoyeur non illustré amène et immobilise le cartonnage 1 en regard d'un outil 40 susceptible d'un mouvement de montée et de descente grâce à l'action d'un organe de commande 52. Un patin 50 animé également d'un mouvement de montée et de descente grâce à un organe de commande 53 permet le maintien de la superposition des rabats 2 et 3 au cours de l'opération de fermeture. L'outil 40 présente une section transversale visible dans la figure 8 et qui a sensiblement la forme de l'ouverture du rabat intérieur 2. La partie inférieure 41 de l'outil 40 comporte deux ergots transversaux 42 et 43 dont le rôle va être explicité ci-dessous.

Au cours de sa descente, l'outil 40, dont la grande dimension est orientée perpendiculairement aux axes 10 et 10' rencontre les deux languettes 22 et 23 qu'il introduit dans l'ouverture qui présente sensiblement la même forme que lui. Les découpes 16 et 17 facilitent ce passage et évitent une déchirure des lèvres latérales 14 et 15. Ces dernières peuvent avoir tendance à rentrer également vers l'intérieur du cartonnage, mais les deux ergots 42 et 43 les redressent au cours de la remontée de l'outil 40.

Bien entendu, l'invention n'est pas limitée aux variantes qui viennent d'être décrites. On pourra notamment, sans sortir du cadre de l'invention, modifier la forme des ouvertures et des languettes associées et utiliser d'autres outils de mise en oeuvre. Ces outils peuvent être articulés ou non, à action verticale ou oblique, comporter ou non des moyens pour remonter les lèvres latérales intérieures. Le procédé selon l'invention peut être appliqué aussi bien aux cartons compacts qu'aux cartons ondulés.

## Revendications

1. Cartonnage comportant un couvercle constitué d'un rabat intérieur (2) et d'un rabat extérieur (3) destinés à être superposés, le rabat intérieur comportant au moins une ouverture (11), le rabat extérieur comportant dans la zone superposée à ladite ouverture une découpe présentant deux languettes (21, 22), dont les segments d'attache (23, 24) situés au droit des deux côtés correspondants (12, 13) de l'ouverture, présentent une largeur de l'ordre de celle de ces côtés, chaque languette présentant parallèlement audit segment d'attache une zone de largeur supérieure à celle desdits côtés, caractérisé en ce que l'ouverture du rabat intérieur (2) est sensiblement en forme de deux trapèzes en regard, ayant comme axe de symétrie (10) la petite base commune à ces deux trapèzes, et en ce que les languettes du rabat extérieur (3) sont symétriques par rapport à un axe de symétrie (10') correspondant à celui des trapèzes de l'ouverture du rabat intérieur.

2. Cartonnage selon la revendication 1, caractérisé en ce que l'ouverture (11) du rabat intérieur comporte des lèvres latérales (14, 15) dans chacune desquelles est incisée une découpe linéaire (16, 17) suivant ledit axe de symétrie (10) de l'ouverture.

3. Dispositif pour la fermeture d'un cartonnage selon la revendication 1, comportant un outil (40) pour forcer les languettes (21, 22) dans l'ouverture (11), caractérisé en ce que l'outil (40) a une section transversale analogue à l'ouverture (11) prévue dans le rabat intérieur (2) et en ce qu'il présente dans sa partie inférieure (41) et suivant le petit axe de sa section transversale deux ergots symétriques (42, 43) pour coopérer respectivement avec les deux lèvres (14, 15) bordant ladite ouverture du rabat intérieur.

## Claims

1. A cardboard box including a cover constituted by an inner flap (2) and an outer flap (3) intended to be superposed, the inner flap including at least one opening (11), the outer flap including, in.its region overlying over said opening, a cut-out providing two tongues (21, 22) whose root segments (23, 24) situated adjacent to two corresponding sides (12, 13) of the opening are of substantially the same width as the said sides, each tongue having a region of greater width than said sides running parallel to said root segment, characterized in that the opening in its inner flap (2) is substantially in the form of two facing trapesiums having a common axis of symmetry (10) constituted by the common short base of the two trapesiums, and in that the tongues of the outer flap (3) are symmetrical about an axis of symmetry (10') corresponding to the axis of symmetry of the trapesiums of the opening of the inner flap.

2. A box according to claim 1, characterized in that the opening (11) of the inner flap includes side lips (14, 15) having a linear slit (16, 17) cut therein along said axis of symmetry (10) of the opening.

3. A device for closing a box according to claim 1, the device comprising a tool (40) for forcing the tongues (21, 22) into the opening (11) and being characterized that the tool (40) has a cross-section analogous to the opening (11) provided in the inner flap (2) and in that it has two symmetrical studs (42, 43) extending along the short axis of its cross-section in the bottom portion (41) thereof suitable for co-operating with respective ones of the two lips (14, 15) on either side of said opening of the inner flap.

## Patentansprüche

1. Karton mit einem Deckel bestehend aus ein inneren Klappe (2) und einer äußeren Klappe (3) zum Übereinanderlegen, wobei die innere Klappe mindestens eine Öffnung (11) und die äußere Klappe in der über der Öffnung liegenden Zone einen zwei Zungen (21, 22) bildenden Einschnitt aufweist, dessen Haltesegmente (213, 24) gegenüber den beiden zugehörigen Seiten (13, 14) der Öffnung eine Breite etwa so groß wie die der Seiten besitzen, wobei jede Zunge parallel zum Haltesegment eine Breite besitzt, die größer als die der genannten Seiten ist, dadurch gekennzeichnet, daß die Öffnung der inneren Klappe (2) im wesentlichen die Form zwei einander gegenüberliegender Trapeze aufweist, die als Symmetrieachse (10) die kurze gemeinsame Basis der beiden Trapeze besitzen, und daß die Zungen der äußeren Klappe (3) symmetrisch in bezug auf eine Symmetrieachse (10') ausgebildet sind, welche derjenigen der Trapeze der Öffnung der inneren Klappe entspricht.

2. Karton nach Anspruch 1, dadurch gekennzeichnet, daß die Öffnung (11) der inneren Klappe Seitenlippen (14, 15) aufweist, in die in Richtung der Symmetrieachse (10) der Öffnung je ein geradliniger Einschnitt eingebracht ist.

3. Vorrichtung zum Schließen des Kartons nach Anspruch 1, mit einem Werkzeug (40) zum Eindrücken der Zungen (21, 22) in die Öffnung (11), dadurch gekennzeichnet, daß das Werkzeug (40) einen der in der inneren Klappe (2) befindlichen Öffnung (11) entsprechenden Querschnitt besitzt und in seinem unteren Bereich (41) zwei in der kleinen Achse seines Querschnitts liegende symmetrische Nocken (42, 43) aufweist, die mit den beiden Lippen (14, 15) am Rande der Öffnung in der inneren Klappe zusammenwirken.
